# EUROPÄISCHE PATENTSCHRIFT

(11) **EP 0 173 759 B1**
(45) Veröffentlichungstag und Bekanntmachung des Hinweises auf die Patenterteilung: **01.03.1989**
(21) Anmeldenummer: 84110492.0
(22) Anmeldetag: 04.09.1984
(51) Int. Cl.: A41G 3/00

(54) **Verfahren zum Herstellen einer Montur, bei der zwischen einer Ober- und Unterschicht Haare befestigt sind, die nach vorne aus der Montur herausragen**
Process for manufacturing a base provided with hair attached between an upper layer and an inner layer and extending outwardly at the front part of the base
Procédé de fabrication d'une monture pourvue de cheveux fixés entre une couche supérieure et une couche inférieure et qui s'étendent sur le devant de ladite monture

(43) Veröffentlichungstag der Anmeldung: 12.03.1986
(73) Patentinhaber: Bergmann GmbH & Co. KG, D-88471 Laupheim (DE)
(72) Erfinder: Müller, Klaus, D-7958 Laupheim (DE)
(74) Vertreter: Riebling, Peter, Dr.-Ing.

(56) Entgegenhaltungen:
- DE-A- 3 126 613
- FR-A- 2 286 611
- GB-A- 1 111 278
- US-A- 3 520 309
- US-A- 3 590 831

## Beschreibung

Die Erfindung betrifft ein Verfahren zum Herstellen einer Montur, die als Oberschicht ein der Kopfform angepaßtes Gebilde aus Maschenware oder Folie mit an diesem befestigten nach oben herausragenden Haaren aufweist und als Unterschicht mindestens im Gesichtsbereich eine Randzone aus Folie und/oder Gewebe besitzt, wobei zwischen Ober- und Unterschicht Haare befestigt werden, die nach vorn aus der Montor herausragen.

Eine derartige Montur ist z.B. beschrieben in der DE-A 3 126 613. Bei dieser Ausführung sind Haare vorgesehen, die gleichzeitig nach vorn aus der Montur und nach oben herausragen. Dabei ist dort die Randzone besonders verstärkt und dehnungsstabil ausgebildet.

Der Erfindung liegt die Aufgabe zugrunde, die bekannte Montur bzw. das Toupet dahingehend zu verbessern, daß deren Randzone insbesondere im Gesichtsbereich nicht erkennbar ist, so daß dem Toupetträger ein natürliches Aussehen verliehen wird. Die Aufgabe ist durch das im Anspruch 1 oder 2 angegebene Verfahren gelöst.

Dieses Toupet ist so natürlich, dass, wenn z.B. Wind von vorn den Toupetträger trifft, keinerlei Au- Benkanten der Ober- und/oder Unterschicht bzw. der Montur erkennbar sind. Dabei sind die nach vorn herausragenden Haare so angebracht und befestigt, daß sie unabhängig von den nach oben ragenden Haaren, welche den normalen Haarwuchs imitieren sollen, an den verschiedensten Stellen mit ganz verschiedener Dichte, gegebenenfalls auch Farbe, angebracht werden können.

Die Lösund der Aufgabe besteht darin, daß die nach vorn herausragenden Haare getrennt sind von den nach oben herausragenden Haaren und zuerst mit der Unterseite der Oberschicht verbunden werden und daß in einem weiteren Arbeitsgang die die Randzone bildende Unterschicht als aushärtbare, flüssige Folie oder als feste Klebefolie oder Gewebe mit den an der Unterseite der Oberschicht befestigten Haaren verklebt wird.

Diese Oberschicht, aus der die nach oben ragenden Haare des Toupets herausragen, dient also gleichzeitig dazu, von unten nach vorn herausragende Haare zu befestigen. Diese nach vorn herausragenden Haare sind unabhängig von den nach oben herausragenden Haaren. Sie werden auch unabhängig von diesen Haaren befestigt, z.B. durch Kleben, durch Nähen, durch Schweißen, oder durch eine Kombination dieser an sich bekannten Arbeitsgänge. Dies ist so: An der Unterseite der Oberschicht befestigte Haare werden dann mit einer Klebestelle versehen. Für diese Klebestelle kann man einen ZweiKomponenten-Kleber verwenden, oder andere Verfahren. Diese Klebestelle kann eine flüssige Folie sein, die aushärtet, oder es kann eine feste Klebestelle in Form einer Folie oder einem Gewebe sein, wobei diese Klebestelle gleichzeitig die Randzone bzw. die Unterschicht bildet. Während die Oberseite diese Unterschicht mit den Haaren, die mit der Unterseite der Oberschicht verbunden wurden, verbindet, wird die Unterseite der Unterschicht zweckmäßig als Klebestelle für die Kopfhaut ausgebildet, d.h. es wird ein Werkstoff verwandt, auf dem Toupetflaster, flüssige Kleber und ähnliches haften. Damit ist wiederum gewährleistet, daß gerade im kritischen Bereich ein Abheben der Außenkante der Montur bzw. Außenkante der Unterschicht von der Kopfhaut vermieden wird.

Das Verfahren läßt sich aber auch in einer anderen Reihenfolge ausüben, und zwar wird es dann so in zeitlicher Reihenfolge ausgeübt, daß die nach vorn herausragenden Haare getrennt sind von den nach oben herausragenden Haaren und zuerst mit der Oberseite der Unterschicht verbunden werden, und daß in einem weiteren Arbeitsgang die die Randzone bildende Unterschicht zusammen mit den Haaren an der Unterseite der Oberschicht befestigt wird, wobei die Unterseite der Unterschicht gleichzeitig als Klebeverbindung mit der Kopfhaut dient.

Bei diesem Verfahren kann man vorgefertigte Randstreifen verwenden, auf denen die später nach vorne herausragenden Haare schon befestigt sind. Diese Randstreifen, die insbesondere geeignet sind, Klebestellen mit der Kopfhaut zu bilden, werden dann in einem gesonderten Arbeitsgang mit der Unterseite der Oberschicht durch an sich bekannte Verfahren, wie Nähen, Kleben, Schweißen oder einer Kombination aus diesen bekannten Verfahren, befestigt.

Es bestehen verschiedene Möglichkeiten, wie man den Haaransatz ausbildet. Eine Möglichkeit nach der Erfindung besteht darin, daß die Außenkante der Unterschicht mindestens im Gesichtsbereich mit der Außenkante der Oberschicht bündig ist. Bei dieser Ausführung, die insbesondere bei einem dichten Haarwuchs zweckmässig ist, ist die Aussenkante der Montur verstärkt durch die Aussenkante der Unterschicht.

Man kann aber auch stufenförmig diesen Übergang ausbilden, indem entweder die Unterschicht die Aussenkante der Oberschicht mindestens im Gesichtsbereich überragt, oder die Aussenkante der Oberschicht mindestens im Gesichtsbereich die Außenkante der Unterschicht überragt. Die Außenkante der Montur verläuft bei diesen Ausführungen sehr flach mit der Kopfhaut bzw. fast unsichtbar, weil noch eine Stufe gebildet wird. Man hat es selbstverständlich in der Hand, anstatt einer Stufe auch mehrere Stufen zu bilden und mehrere Unterschichten mit Haaren zu versehen, die, wenn sie filmartig ausgebildet sind, übereinandergelegt den Haaransatz sehr dicht machen.

Ausführungsbeispiele der Erfindung sind in den Zeichnungen dargestellt.
Figur 1 zeigt schematisch eine Ansicht einer Montur für ein Haarteil nach der Erfindung von unten gesehen, d.h. in die Montur hinein;
Figur 2 zeigt schematisch die Seitenansicht einer der Kopfform angepaßten Unterlage mit aufgesetzter Montur und angeschweißten Haaren;
Figur 3 zeigt eine Einzelheit der Randzone im Gesichtsbereich, wobei Ober- und Unterschicht miteinander bündig verlaufen. Hierbei sind die Haare zuerst an der Unterschicht befestigt;
Figur 4 entspricht der Figur 3. Dabei sind die Haare zuerst an der Oberschicht befestigt;
Figur 5 zeigt das Übertragen der Unterschicht gegenüber der Oberschicht;
Figur 6 zeigt das Übertragen der Oberschicht gegenüber der Unterschicht.

In der Figur 1 ist die Montur 1 schematisch dargestellt. Wie Figur 2 zeigt, wird die Montur 1 von einer Oberschicht 2 ausgebildet, aus der in an sich bekannter Weise Haare 6 nach oben ragen, die den natürlichen Haarwuchs imitieren. Es ist ferner eine Unterschicht 3 vorhanden. Diese Unterschicht 3 besitzt zweckmäßig im Gesichtsbereich 15 eine Randzone 4. Zwischen Oberschicht 2 und Unterschicht 3 ragen in an sich bekannter Weise Haare 5 nach vorn. Die Fertigung derartiger Monturen mit nach vorn ragenden Haaren wird nun wesentlich vereinfacht, verbilligt und naturgetreu ausgebildet, wenn man gemäß der Erfindung die nach vorn ragenden Haare entsprechend befestigt. Diese Haare 5 sind dabei unabhängig in Farbe, Dichte und Anordnung von den nach oben ragenden Haaren 6. Bei der Figur 3 wird zuerst auf die Unterschicht 3 das nach vorn ragende Haar 5 aufgebracht. Dieses Haar kann ein Kunststoffhaar, ein natürliches Haar oder eine Mischung beider Haare sein. Diese Unterschicht 3 kann eine vorgefertigte Folie sein; dieses Haar 5 kann aber auch in einem flüssigen Film eingebettet werden, insbesondere einen Nylon-Film, in dem dann die Haare 5 befestigt werden. Auf diesen Nylon-Film kann man, falls erforderlich, auf die Außenseite 18 dieser Unterschicht 3 noch eine weitere Folie aufbringen, die als Klebestelle für die Kopfhaut verwendbar ist, z.B. eine gute Haftfähigkeit in Bezug auf Toupetpflaster hat.

Der Nylon-Film selbst kann aber auch schon diese Aufgabe erfüllen. Wesentlich ist, daß die Oberseite dieses Nylon-Films oder dieser Klebestelle sich leicht mit der Unterseite 18 der Oberschicht 2 verbinden läßt. Diese Verbindung kann unter Wärme/Druck mit Ultraschall-Schweißung oder ähnlichem erfolgen. Es sind auch elektrostatische Beflockungen möglich, entsprechend der Anwendung der Kleber.

Bei der Figur 4 ist dann der umgekehrte Vorgang vorhanden, nämlich die nach vorne herausragenden Haare 5 werden zuerst mit der Unterseite 16 der Oberschicht 2 verbunden, wobei dann die Unterschicht 3 wieder die Klebestelle bildet, mit der diese Haare fixiert werden. Durch die Befestigung der Haare 5 sind diese so elastisch befestigt, daß sie ein natürliches Verhalten aufweisen, d.h. elastisch verklebt sind, daß sie nicht oder nur sehr schwer abbrechen, wenn sie mechanisch beansprucht werden.

Figur 5 und 6 zeigen dann mögliche Überlappungen von Oberschicht 2 mit der Unterschicht 3 und umgekehrt. Bei der Figur 3 ist die Klebestelle 7 für die nach vorn herausragenden Haare 5 dargestellt. Dabei zeigt das Bezugszeichen 16 die Unterseite der Oberschicht 2 und die Bezugslinie 17 zeigt die Unterschicht 3 von oben, bzw. die Oberseite der Unterschicht 3. Die Unterschicht 3 geht dann über in die Unterseite 10 der Montur 1, die auf der Kopfhaut 11 aufliegt. Die Außenkante 12 der Montur bzw. Oberschicht 2 kann gegenüber der.Außenkante 13 der Unterschicht versetzt angeordnet sein, wie den Figuren 5 und 6 zu entnehmen ist. Auf jeden Fall ist der Übergang der Montur zur Kopfform 14 praktisch unsichtbar, wenn man entsprechend die Aussenseite 18 der Unterschicht 3 gegenüber der Oberschicht 2 abstuft. Die Aussenseite 18 der Unterschicht 3 kann gleichzeitig als Klebestelle 19 mit der Kopfhaut ausgebildet sein.

## Patentansprüche

1. Verfahren zum Herstellen einer Montur, die als Oberschicht ein der Kopfform (14) angepaßtes Gebilde aus Maschenware oder Folie mit an diesem befestigten nach oben herausragenden Haaren (6) aufweist und als Unterschicht (3) mindestens im Gesichtsbereich (15) eine Randzone (4) aus Folie und/oder Gewebe besitzt, wobei zwischen Ober-und Unterschicht (2, 3) Haare (5) befestigt werden, die nach vorn aus der Montur (1) herausragen, dadurch gekennzeichnet, daß die nach vorn herausragenden Haare (5) getrennt sind von den nach oben herausragenden Haaren (6) und zuerst mit der Unterseite (16) der Oberschicht (2) verbunden werden und daß in einem weiteren Arbeitsgang die die Randzone (4) bildene Unterschicht (3) als aushärtbare, flüssige Folie oder als feste Klebefolie oder Gewebe mit den an der Unterseite (16) der Oberschicht (2) befestigten Haaren (5) verklebt wird.

2. Verfahren zum Herstellen einer Montur, die als Oberschicht (2) ein der Kopfform (14) angepaßtes Gebilde aus Maschenware mit an diesem befestigten nach oben herausragenden Haaren (6) aufweist und als Unterschicht (3) mindestens im Gesichtsbereich (15) eine Randzone (4) aus Folie und/oder Gewebe besitzt, wobei zwischen Ober- und Unterschicht (2, 3) Haare (5) befestigt werden, die nach vorn aus der Montor (1) herausragen, dadurch gekennzeichnet, dass die nach vorn herausragenden Haare (5) getrennt sind von den nach oben herausragenden Haaren (6) und zuerst mit der Oberseite (17) der Unterschicht (3) verbunden werden, und daß in einem weiteren Arbeitsgang die die Randzone (4) bildende Unterschicht (3) zusammen mit den Haaren (5), an der Unterseite (16) der Oberschicht (2) befestigt wird, wobei die Unterseite (18) der Unterschicht (3) gleichzeitig als Klebeverbindung mit der Kopfhaut (20) dient.

3. Montur, hergestellt nach dem im Anspruch 1 oder 2 angegebenen Verfahren, dadurch gekennzeichnet, dass die Außenkante (13) der Unterschicht (3) mindestens im Gesichtsbereich (15) mit der Außenkante (12) der Oberschicht (2) bündig ist (Fig. 3 und 4).

4. Montur, hergestellt nach dem im Anspruch 1 oder 2 angegebenen Verfahren, dadurch gekennzeichnet, daß die Unterschicht (3) die Außenkante (12) der Oberschicht (2) mindestens im Gesichtsbereich (15) überragt. (Fig. 5).

5. Montur, hergestellt nach dem im Anspruch 1 oder 2 angegebenen Verfahren, dadurch gekennzeichnet, dass die Außenkante (12) der Oberschicht (2) mindestens im Gesichtsbereich (15) die Außenkante (13) der Unterschicht (3) überragt. (Fig. 6).

## Claims

1. Method for the production of a hairpiece which as a top layer comprises a structure of mesh material or foil adapted to the head shape (14) with hairs (6) fastened to it and projecting upwards out of it and as a bottom layer (3) has at least in the face area (15), a marginal portion (4) of foil and/or fabric, hairs (5) which project forwards out of the hairpiece (1 being secured between the top and bottom layers (2, 3) characterised in that the forwardly projecting hairs (5) are separate from the upwardly projecting hairs (6) and are initially joined to the underside (16) of the top layer (2) and that in further operation, the bottom layer (3) forming the marginal portion (4) and consisting of a hardenable fluid foil or a solid adhesive foil or fabric, is bonded to the hairs (5) secured on the underside (16) of the top layer (2).

2. Method for the production of a hairpiece which as a top layer comprises a structure of mesh material or foil adapted to the head shape (14) with hairs (6) fastened to it and projecting upwards out of it, and as a bottom layer (3) has at least in the face area (15), a marginal portion (4) of foil and/or fabric, hairs (5) which project forwards out of the hairpiece (1), being secured between the top and bottom layers (2, 3) characterised in that the forwardly projecting hairs (5) are separate from the upwardly projecting hairs (6) and are initially joined to the top side (17) of the bottom layer (3) and that in further operation, the top layer (3) forming the marginal portion (4) is fastened together with the hairs (5) to the underside (16) of the top layer (2), the underside (18) of the bottom layer (3) simultaneously acting as a glued connection to the scalp (20).

3. Hairpiece produced according to the methods defined in claim 1 or 2, characterised in that the outer edge (13) of the bottom layer (3) extends flush with outer edge (12) of the top layer (2) (figs. 3 and 4) in at least the face area (15).

4. Hairpiece produced according to the methods defined in claim 1 or 2, characterised in that the bottom layer (3) extends beyond the outer edge (12) of the top layer (2) in at least the face area (15) (fig. 5).

5. Hairpiece produced according to the methods defined in claim 1 or 2, characterised in that the outer edge (12) of the top layer (2) extends beyond the outer edge (13) of the bottom layer (3) in at least the face area (15) (fig. 6).

## Revendications

1. Procédé pour fabriquer une perruque qui comporte, en tant que couche supérieure, une structure adaptée à la forme (14) de la tête, formée d'un tissu maillé ou d'une feuille et sur laquelle sont fixés des cheveux (6) qui ressortent vers le haut, et en tant que couche inférieure (3), au moins dans la zone (15) du visage, une zone marginale (4) formée d'une feuille et/ou d'un tissu, selon lequel on fixe entre les couches supérieure et inférieure (2, 3), des cheveux (5) qui resortent vers l'avant sur la perruque (1), caractérisé en ce que les cheveux (5) qui ressortent vers l'avant sont séparés des cheveux (6) qui ressortent vers le haut et reliés tout d'abord à la face inférieure (16) de la couche supérieure (2), et en ce que, lors d'une étape opératoire ultérieure, la couche inférieure (3) constituant la zone marginale (4) est fixée par collage, sous la forme d'une pellicule liquide durcissable ou d'une feuille adhésive solide ou d'un tissu, aux cheveux (5) fixés à la face inférieure (16) de la couche supérieure (2).

2. Procédé pour fabriquer une perruque qui comporte, en tant que couche supérieure (2), une structure adaptée à la forme (14) de la tête, formée d'un tissu maillé et sur laquelle sont fixés des cheveux (6) qui ressortent vers le haut, et en tant que couche inférieure (3), au moins dans la zone (15) du visage, une zone marginale (4) formée d'une feuille et/ou d'un tissu, selon lequel on fixe entre les couches supérieure et inférieure (2, 3), des cheveux (5) qui ressortent vers l'avant sur la perruque (1), caractérisé en ce que les cheveux (5) ressortent vers l'avant sont séparés des cheveux (6) qui ressortent vers le haut et reliés tout d'abord à la face supérieure (17) de la couche inférieure (3), et en ce que lors d'une étape opératoire ultérieure, la couche inférieure (3) constituant la zone marginale (4) est fixée, conjointement avec les cheveux (5) sur la face inférieure (16) de la couche supérieure (2), la face inférieure (18) de la couche inférieure (3) servant simultanément d'élément adhésif de liaison avec la peau (20) lors de la tête.

3. Perruque fabriquée conformément au procédé selon la revendication 1 ou 2, caractérisée en ce que le bord extérieur (13) de la couche inférieure (3) est, au moins dans la zone (15) du visage, situé de niveau avec le bord extérieur (12) de la couche supérieure (2) (figures 3 et 4).

4. Perruque fabriquée conformément au procédé selon la revendication 1 ou 2, caractérisée en ce que la couche inférieure (3) est en saillie au-delà du bord extérieur (12) de la couche supérieure (2), au moins dans la zone (15) du visage (figure 5).

5. Perruque fabriquée conformément au procédé selon la revendication 1 ou 2, caractérisée en ce que le bord extérieur (12) de la couche supérieure (2) est en saillie au-delà du bord extérieur (13) de la couche inférieure (3), au moins dans la zone (15) du visage (figure 6).
